# EUROPÄISCHE PATENTSCHRIFT

(11) **EP 2 618 966 B1**
(45) Veröffentlichungstag und Bekanntmachung des Hinweises auf die Patenterteilung: **14.11.2018**
(21) Anmeldenummer: 11754399.1
(22) Anmeldetag: 07.09.2011
(51) Int. Cl.: B25D 11/10, B25D 17/20

(54) **HANDWERKZEUGMASCHINE, INSBESONDERE SCHLAGBOHRMASCHINE**
HAND-HELD POWER TOOL, IN PARTICULAR HAMMER-DRILL
MACHINE-OUTIL A MAIN, EN PARTICULIER FOREUSE À PERCUSSION

(30) Priorität: 20.09.2010 DE 102010041045
(43) Veröffentlichungstag der Anmeldung: 31.07.2013
(73) Patentinhaber: Robert Bosch GmbH, 70442 Stuttgart (DE)
(72) Erfinder: BLUM, Jens, 70794 Filderstadt (DE); ROEHM, Heiko, 70176 Stuttgart (DE); HERR, Tobias, 70569 Stuttgart (DE)
(86) Internationale Anmeldenummer: PCT/EP2011/065455
(87) Internationale Veröffentlichungsnummer: WO 2012/038254

(56) Entgegenhaltungen:
- EP-A2- 0 399 714
- DE-A1-102008 064 511
- US-A- 4 479 555
- US-A- 5 449 043
- US-A1- 2010 026 107

## Beschreibung

Die Erfindung bezieht sich auf eine Handwerkzeugmaschine wie beispielsweise eine Schlagbohrmaschine nach dem Oberbegriff des Anspruches 1.

Eine solche Handwerkzeugmaschine ist aus US 4 479 555 A1 bekannt.

### Stand der Technik

Bekannt sind handgeführte Elektrowerkzeuge wie beispielsweise Akku-Schlagbohrmaschinen, die als Antriebseinrichtung einen Elektromotor aufweisen, welcher ein zuschaltbares Rastenwerk zum Erzeugen der Schlagfunktion antreibt. Das Rastenwerk umfasst ein gehäuseseitiges Rastenwerkaufnahmeteil, das stirnseitig ein umlaufendes, sinusförmiges Wellenprofil besitzt, welches zur Erzeugung der Schlagfunktion mit einer umlaufenden Rastscheibe zusammenwirkt, die fest mit der Antriebsspindel der Handwerkzeugmaschine verbunden ist. Die Antriebsspindel ist Träger einer Werkzeugaufnahme und wird von der Motorwelle des elektrischen Antriebsmotors angetrieben.

Im Betrieb des Rastenwerks entsteht durch den Reibkontakt zwischen dem Rastenwerkaufnahmeteil und der Rastscheibe Wärme, welche über umgebende Gehäuseteile abgeleitet werden muss. Bei einer Ausführung des Gehäuses aus Kunststoff muss eine zu starke Erwärmung vermieden werden.

Aus der US 4,479,555 ist eine Schlagbohrmaschine bekannt, die mit einem Rastenwerk zum Erzeugen einer Schlagfunktion ausgestattet ist. Das Rastenwerk umfasst ein Rastenwerkaufnahmeteil, welches gehäusefest angeordnet ist, sowie eine Rastscheibe, die mit einer Welle der Handwerkzeugmaschine verbunden ist. Das Rastenwerkaufnahmeteil ist in einem Trägerbauteil aufgenommen, das aus Leichtmetall besteht und in ein Kunststoffgehäuseteil eingesetzt ist. Das Trägerteil weist einen stirnseitigen Abschnitt auf, über den Wärme an die Umgebung abgestrahlt wird. Das Trägerteil ist als zylindrischer Körper ausgebildet, in das das Rastenwerkaufnahmeteil eingesetzt ist. Das Trägerteil weist eine Stufe auf, an der sich das Rastenwerkaufnahmeteil axial abstützt.

### Offenbarung der Erfindung

Der Erfindung liegt die Aufgabe zugrunde, mit einfachen konstruktiven Maßnahmen eine Handwerkzeugmaschine, die mit einem Rastenwerk versehen ist, betriebssicher auszubilden.

Diese Aufgabe wird erfindungsgemäß mit den Merkmalen des Anspruches 1 gelöst. Die Unteransprüche geben zweckmäßige Weiterbildungen an.

Die erfindungsgemäße Handwerkzeugmaschine, bei der es sich vorzugsweise um eine Schlagbohrmaschine handelt, weist einen Antriebsmotor auf, insbesondere einen elektrischen Antriebsmotor, über den eine Werkzeugaufnahme angetrieben wird, in die ein Werkzeug einsetzbar ist. Die Handwerkzeugmaschine ist mit einem Rastenwerk ausgestattet, das ein gehäuseseitiges Rastenwerkaufnahmeteil und eine Rastscheibe umfasst, welche mit einer Antriebsspindel bzw. der Werkzeugaufnahme verbunden ist, wobei die Werkzeugaufnahme auf der Antriebsspindel aufsitzt. Die Antriebsspindel wird von der Motorwelle des Antriebsmotors angetrieben, wobei üblicherweise zwischen Motorwelle und Antriebsspindel ein Getriebe zur Bewegungsübertragung angeordnet ist, beispielsweise ein Planetengetriebe.
Um eine ausreichende und sichere Ableitung der Reibungswärme zu gewährleisten, welche im Betrieb des Rastenwerks entsteht, also während eines Reibkontaktes zwischen dem Rastenwerkaufnahmeteil und der Rastscheibe, steht das in Drehrichtung gehäusefeste Rastenwerkaufnahmeteil in Kontakt mit einem Wärmeableitungsteil, das im Gehäuse bzw. in einem Getriebegehäuse angeordnet ist. Das Wärmeableitungsteil ist als eigenständiges Bauteil ausgebildet, das gehäusefest angeordnet ist, jedoch nicht Teil des Gehäuses ist. Somit kann das Wärmeableitungsteil auf seine Wärme ableitende Funktion hin optimiert werden. Das Wärmeableitungsteil ist insbesondere großflächig ausgebildet und besteht aus einem Material mit hoher Wärmeleitfähigkeit. Über den Kontakt des Wärmeableitungsteils mit dem Rastenwerkaufnahmeteil wird zunächst durch Wärmeleitung Wärme auf das Wärmeableitungsteil übertragen, in welchem sich die Wärme nach dem gleichen Prinzip ausbreitet. Die Abgabe der Wärme vom Wärmeableitungsteil an die Umgebung erfolgt überwiegend durch Wärmestrahlung bzw. durch Konvektion.

Gemäß der Erfindung stützt das Wärmeableitungsteil das Rastenwerkaufnahmeteil im Gehäuse axial ab, wobei das Wärmeableitungsteil zugleich eine axiale Kraft auf das Rastenwerkaufnahmeteil ausübt. Auf diese Weise ist ein enger Kontakt zwischen dem Wärmeableitungsteil und dem Rastenwerkaufnahmeteil gewährleistet, wodurch eine gute Wärmeübertragung sichergestellt ist. Außerdem wird das Rastenwerkaufnahmeteil durch die Beaufschlagung über das Wärmeableitungsteil axial im Gehäuse fixiert.

Das Wärmeableitungsteil erstreckt sich vorteilhafterweise bis zur Werkzeugaufnahme, insbesondere bis zu einem Spalt zwischen der Stirnseite des Gehäuses und der Werkzeugaufnahme, so dass bei einem rotierenden Bohrfutter der hierbei erzeugte Luftstrom zur Kühlung des Wärmeableitungsteils beiträgt.

Das Werkzeugaufnahmeteil ist über Befestigungselemente, beispielsweise Schrauben im Gehäuse der Handwerkzeugmaschine befestigt. Die Befestigungselemente können zugleich verschiedene Teile des Gehäuses bzw. sonstige Bauteile der Handwerkzeugmaschine zueinander lagefixieren. Des Weiteren ist es möglich, dass das Wärmeableitungsteil einen axialen Anschlag für einen Kupplungseinstellring der Handwerkzeugmaschine bildet. Gegebenenfalls bildet das Wärmeableitungsteil darüber hinaus am Innendurchmesser und/oder am Außendurchmesser einen Dichtspalt mit dem jeweils angrenzenden Bauteil.

Gemäß einer weiteren zweckmäßigen Ausführung befindet sich das Rastenwerkaufnahmeteil benachbart zu der der Werkzeugaufnahme zugewandten Stirnseite des Gehäuses, wobei Spindellager, welche zur Lagerung der Antriebsspindel dienen, axial auf der dem Rastenwerkaufnahmeteil abgewandten Seite im Gehäuse positioniert sind. Auf diese Weise kann das Rastenwerkaufnahmeteil nahe der Stirnseite angeordnet werden, dementsprechend befindet sich auch das Wärmeableitungsteil benachbart zur Stirnseite, was die Wärmeableitung an die Umgebung begünstigt.

Gemäß weiterer vorteilhafter Ausführung ist vorgesehen, dass das Wärmeableitungsteil topfförmig ausgebildet ist. In den Topfboden ist eine zentrale Ausnehmung eingebracht, die das Rastenwerkaufnahmeteil umgreift. Die begrenzende Wandung der Ausnehmung im Topfboden beaufschlagt zweckmäßigerweise das Rastenwerkaufnahmeteil, insbesondere Halteflansche, welche am Rastenwerkaufnahmeteil ausgebildet sind. Die topfförmige Ausführung weist den weiteren Vorteil auf, dass über die Topfwandung bzw. den Topfboden eine Federwirkung zur axialen Fixierung des Rastenwerkaufnahmeteils erreicht wird. Über die zylindrische Topfwandung erfolgt die Wärmeabfuhr in Richtung der Stirnseite des Gehäuses, bis zu der sich der obere Topfrand der Topfwandung erstreckt.

Das Wärmeableitungsteil besteht aus einem Material mit guter Wärmeleitfähigkeit, insbesondere aus Metall.

Mit der erfindungsgemäßen Ausführung werden verschiedene Vorteile erzielt. Es kann eine verhältnismäßig geringe Baulänge des Antriebsstrangs der Handwerkzeugmaschine erreicht werden. Über das Wärmeableitungsteil erfolgt eine wirksame Wärmeableitung der im Rastbetrieb erzeugten Wärme nach außen, so dass die Getriebeteile der Handwerkzeugmaschine nur einer geringen Wärmebelastung ausgesetzt sind. Die Abgabe der Wärme an die Umgebung erfolgt in konvektiver und/oder radiativer Weise. Durch die wirksame Wärmeableitung sind die an das Rastenwerk angrenzenden Kunststoffteile einer geringeren thermischen Belastung ausgesetzt und weisen daher eine höhere Lebensdauer auf. Schließlich ist eine spielfreie Befestigung des Rastenwerks im Getriebegehäuse mithilfe des Wärmeableitungsteils möglich.

Weitere Vorteile und zweckmäßige Ausführungen sind den weiteren Ansprüchen, der Figurenbeschreibung und den Zeichnungen zu entnehmen. Es zeigen:
- Fig. 1: eine schematische Darstellung einer Handwerkzeugmaschine,
- Fig. 2: die Handwerkzeugmaschine im Schnitt.

In den Figuren sind gleiche Bauteile mit gleichen Bezugszeichen versehen.

Die in den Figuren dargestellte Handwerkzeugmaschine 1 ist als Akku-Schlagbohrmaschine ausgeführt und weist in einem Gehäuse 2 einen schematisch dargestellten elektrischen Antriebsmotor 3 auf, der über ein in einem Getriebegehäuse 4a angeordnetes Getriebe 4, welches vorzugsweise als Planetengetriebe ausgeführt ist, eine Antriebsspindel 5 antreibt, die Träger eines Bohrfutters 6 mit einer Werkzeugaufnahme 7 ist.

Wie Fig. 2 zu entnehmen, ist die Antriebsspindel 5 über zwei Spindellager 8 und 9 drehbar im Gehäuse gelagert. Das erste Spindellager 8, welches zur Stirnseite 2a die größere axiale Entfernung aufweist, ist gehäusefest angeordnet, das zweite Spindellager 9 ist als Loslager ausgeführt und in Achsrichtung verschieblich gehalten. Das der Stirnseite 2a näher liegende, zweite Spindellager 9 ist axial über ein Federelement 10 am ersten Spindellager 8 abgestützt.

Zur Realisierung einer Schlagfunktion ist die Handwerkzeugmaschine 1 mit einem Rastenwerk 11 versehen, das ein Rastenwerkaufnahmeteil 12 und eine Rastscheibe 13 umfasst. Das Rastenwerkaufnahmeteil 12 ist fest mit dem Getriebegehäuse verbunden. Die Antriebsspindel 5 ist in Achsrichtung gegenüber dem Getriebegehäuse 4a verschieblich gelagert. Die ringförmige Rastscheibe 13 ist fest mit der Antriebsspindel 5 verbunden, sie befindet sich innerhalb des Getriebegehäuse 4a und kann im Getriebegehäuse 4a umlaufen. An der der Rastscheibe zugewandten Stirnseite weist das Rastenwerkaufnahmeteil 12 ein in Umfangsrichtung umlaufendes, sinusförmiges oder sägezahnartiges Wellenprofil 14 auf, das bei einer axialen Annäherung zwischen Rastenwerkaufnahmeteil 12 und Rastscheibe 13 in Kontakt mit einem Rastnocken an der Rastscheibe 13 gelangt, so dass die umlaufende Rastscheibe 13 die Kontur des Wellenprofils 14 am Rastenwerkaufnahmeteil 12 abtastet und hierdurch eine axiale Relativbewegung entsteht, welche dem Wellenprofil entspricht. Der Kontakt zwischen dem Rastenwerkaufnahmeteil 12 und der Rastscheibe 13 erfolgt, wenn das Werkzeug in der Werkzeugaufnahme 7 gegen ein zu bearbeitendes Werkstück gedrückt wird, wodurch gegen die Kraft des Federelementes 10 die Annäherung zwischen den Bauteilen 12 und 13 des Rastenwerks 11 erfolgt.

In das Getriebegehäuse 4a ist ein topfförmiges Wärmeableitungsteil 15 integriert, das gehäusefest angeordnet ist und in Kontakt mit dem Rastenwerkaufnahmeteil 12 steht. Über das Wärmeableitungsteil 15 wird Reibungswärme, welche durch die Relativdrehbewegung zwischen der Rastscheibe 13 und dem Rastenwerkaufnahmeteil 12 entsteht, nach außen abgeleitet.

Das Wärmeableitungsteil 15 weist einen Topfboden 16 auf, in den eine Ausnehmung eingebracht ist, welche das Rastenwerkaufnahmeteil 12 umgreift. Die die zentrale Ausnehmung im Topfboden 16 begrenzende Wandung liegt an der Mantelfläche des Rastenwerkaufnahmeteils 12 an. Außerdem stützt der die Ausnehmung begrenzende Teil der Wandung im Topfboden das Rastenwerkaufnahmeteil 12 ab, indem die Wandung an einem Halteflansch bzw. an mehreren, über den Umfang verteilten Halteflanschen 19 anliegt, welche einteilig mit dem Rastenwerkaufnahmeteil 12 ausgebildet sind. Hierbei übt das Wärmeableitungsteil 15 eine axiale Kraft auf das Rastenwerkaufnahmeteil 12 aus und fixiert dieses auf diese Weise im Gehäuse. Die Halteflansche 19 übergreifen in Achsrichtung das zweite Spindellager 9, wobei der die Halteflansche 19 tragende Ringkörper des Rastenwerkaufnahmeteils 12 sich zwischen dem zweiten Spindellager 9 und der Stirnseite 2a befindet.

Die Topfwandung 10 des Wärmeableitungsteils 15 erstreckt sich in Achsrichtung zur vorne liegenden Stirnseite 2a, welche dem Bohrfutter 6 zugewandt ist, jedoch mit axialem Abstand zum Bohrfutter 6 liegt. Ein radial nach außen umkragender Rand 18 an der Topfwandung 17 befindet sich in unmittelbarer Nachbarschaft zur Stirnseite 2a. Beim Umlaufen des Bohrfutters 6 wird ein Luftstrom im Ringspalt zwischen dem Bohrfutter und der Stirnseite 2a erzeugt, der die Wärmeabfuhr in die Umgebung unterstützt.

Das Wärmeableitungsteil 15 ist über als Schrauben 20 ausgeführte Befestigungselemente im Gehäuse 2 gehalten. Die Schrauben 20 sind parallel zur zentralen Ausnehmung durch den Topfboden 16 geführt und verankern das Wärmeableitungsteil 15 an Abschnitten des Getriebegehäuses. Die Schrauben 20 können hierbei auch verschiedene Teile des Getriebes bzw. des Getriebegehäuses miteinander verbinden.

Das topfförmige Wärmeableitungsteil 15 besteht aus einem Metall oder einem sonstigen Material mit hoher Wärmeleitfähigkteit.

## Patentansprüche

1. Handwerkzeugmaschine, insbesondere Schlagbohrmaschine, mit einem Antriebsmotor (3) zum Antreiben einer Werkzeugaufnahme (7) zur Aufnahme eines Werkzeugs, und mit einem Rastenwerk (11), das ein Rastenwerkaufnahmeteil (12) und eine Rastscheibe (13) umfasst, wobei das Rastenwerkaufnahmeteil (12) fest mit einem Gehäuse (4a) verbunden und in Eingriff mit der Rastscheibe (13) zu verbringen ist, welche mit der Werkzeugaufnahme (7) verbunden ist, wobei das Rastenwerkaufnahmeteil (12) in Kontakt zu einem im Gehäuse (2, 4a) der Handwerkzeugmaschine angeordneten Wärmeableitungsteil (15) steht, **dadurch gekennzeichnet, dass** das Wärmeableitungsteil (15) das Rastenwerkaufnahmeteil (12) derart axial kraftbeaufschlagt, dass das Rastenwerkaufnahmeteil (12) durch die Beaufschlagung über das Wärmeableitungsteil (15) axial im Gehäuse (4a) fixiert ist.

2. Handwerkzeugmaschine nach Anspruch 1, **dadurch gekennzeichnet, dass** an der radialen Außenseite des Rastenwerkaufnahmeteils (12) Halteflansche (19) angeordnet sind, die von dem Wärmeableitungsteil (15) mit einer Axialkraft beaufschlagt sind.

3. Handwerkzeugmaschine nach einem der Ansprüche 1 bis 2, **dadurch gekennzeichnet, dass** das Wärmeableitungsteil (15) über Befestigungselemente (20) gehäusefest angeordnet ist.

4. Handwerkzeugmaschine nach einem der Ansprüche 1 bis 3, **dadurch gekennzeichnet, dass** das Wärmeableitungsteil (15) topfförmig ausgebildet ist.

5. Handwerkzeugmaschine nach Anspruch 4, **dadurch gekennzeichnet, dass** das Wärmeableitungsteil (15) über seinen Topfboden (16) im Gehäuse (2, 4a) der Handwerkzeugmaschine (1) befestigt ist.

6. Handwerkzeugmaschine nach Anspruch 4 oder 5, **dadurch gekennzeichnet, dass** das Wärmeableitungsteil (15) im Topfboden (16) eine Ausnehmung aufweist, in der das Rastenwerkaufnahmeteil (12) aufgenommen ist.

7. Handwerkzeugmaschine nach einem der Ansprüche 4 bis 6, **dadurch gekennzeichnet, dass** die offene Topfseite des Wärmeableitungsteils (15) der Werkzeugaufnahme (7) zugewandt ist.

8. Handwerkzeugmaschine nach einem der Ansprüche 1 bis 7, **dadurch gekennzeichnet, dass** das Wärmeableitungsteil (15) sich bis zu der der Werkzeugaufnahme (7) benachbarten Stirnseite (2a) des Gehäuses (2) erstreckt.

9. Handwerkzeugmaschine nach einem der Ansprüche 1 bis 8, **dadurch gekennzeichnet, dass** das Wärmeableitungsteil (15) aus Metall besteht.

10. Handwerkzeugmaschine nach einem der Ansprüche 2 bis 9, **dadurch gekennzeichnet, dass** die Halteflansche (19) in Achsrichtung ein Spindellager (9) übergreifen, wobei ein die Halteflansche (19) tragende Ringkörper des Rastenwerkaufnahmeteils (12) zwischen dem Spindellager (9) und der Stirnseite (2a) des Gehäuses (2) angeordnet ist.

## Claims

1. Portable power tool, in particular impact drilling machine, having a drive motor (3) for driving a tool receptacle (7) for receiving a tool, and having a catch mechanism (11) which comprises a catch-mechanism receiving part (12) and a latching disc (13), wherein the catch-mechanism receiving part (12) is firmly connected to a housing (4a) and is intended to be engaged with the latching disc (13), which is connected to the tool receptacle (7), wherein the catch-mechanism receiving part (12) is in contact with a heat dissipating part (15) arranged in the housing (2, 4a) of the portable power tool, **characterized in that** the heat dissipating part (15) subjects the catch-mechanism receiving part (12) axially to a force such that the catch-mechanism receiving part (12) is fixed axially in the housing (4a) by being acted on via the heat dissipating part (15).

2. Portable power tool according to Claim 1, **characterized in that** retaining flanges (19) are arranged on the radial outer side of the catch-mechanism receiving part (12), said retaining flanges (19) being subjected to an axial force by the heat dissipating part (15).

3. Portable power tool according to either of Claims 1 and 2, **characterized in that** the heat dissipating part (15) is arranged in a manner fixed to the housing via fastening elements (20).

4. Portable power tool according to one of Claims 1 to 3, **characterized in that** the heat dissipating part (15) is formed in a pot-shaped manner.

5. Portable power tool according to Claim 4, **characterized in that** the heat dissipating part (15) is fastened via its pot bottom (16) in the housing (2, 4a) of the portable power tool (1).

6. Portable power tool according to Claim 4 or 5, **characterized in that** the heat dissipating part (15) has, in the pot bottom (16), a recess in which the catch-mechanism receiving part (12) is received.

7. Portable power tool according to one of Claims 4 to 6, **characterized in that** the open pot side of the heat dissipating part (15) faces the tool receptacle (7) .

8. Portable power tool according to one of Claims 1 to 7, **characterized in that** the heat dissipating part (15) extends as far as the end side (2a), adjacent to the tool receptacle (7), of the housing (2).

9. Portable power tool according to one of Claims 1 to 8, **characterized in that** the heat dissipating part (15) consists of metal.

10. Portable power tool according to one of Claims 2 to 9, **characterized in that** the retaining flanges (19) engage over a spindle bearing (9) in the axial direction, wherein an annular body, bearing the retaining flanges (19), of the catch-mechanism receiving part (12) is arranged between the spindle bearing (9) and the end side (2a) of the housing (2) .

## Revendications

1. Machine-outil à main, en particulier foreuse à percussion, avec un moteur d'entraînement (3) pour l'entraînement d'un porte-outil (7) destiné à recevoir un outil, et avec un mécanisme à crans (11), qui comprend une partie de réception de mécanisme à crans (12) et un disque à crans (13), dans laquelle la partie de réception de mécanisme à crans (12) est assemblée solidairement à un boîtier (4a) et peut être mise en prise avec le disque à crans (13), qui est relié au porte-outil (7), dans laquelle la partie de réception de mécanisme à crans (12) est en contact avec une partie de dissipation de chaleur (15) disposée dans le boîtier (2, 4a) de la machine-outil à main, **caractérisée en ce que** la partie de dissipation de chaleur (15) soumet la partie de réception de mécanisme à crans (12) à une force axiale, de telle manière que la partie de réception de mécanisme à crans (12) soit fixée axialement dans le boîtier (4a) par l'action de la partie de dissipation de chaleur (15).

2. Machine-outil à main selon la revendication 1, **caractérisée en ce que** des brides de maintien (19), qui sont soumises à une force axiale par la partie de dissipation de chaleur (15), sont disposées sur le côté radial extérieur de la partie de réception de mécanisme à crans (12).

3. Machine-outil à main selon une des revendications 1 à 2, **caractérisée en ce que** la partie de dissipation de chaleur (15) est attachée fixement au boîtier au moyen d'éléments de fixation (20).

4. Machine-outil à main selon l'une quelconque des revendications 1 à 3, **caractérisée en ce que** la partie de dissipation de chaleur (15) est en forme de pot.

5. Machine-outil à main selon la revendication 4, **caractérisée en ce que** la partie de dissipation de chaleur (15) est fixée par son fond de pot (16) dans le boîtier (2, 4a) de la machine-outil à main (1).

6. Machine-outil à main selon la revendication 4 ou 5, **caractérisée en ce que** la partie de dissipation de chaleur (15) présente dans le fond de pot (16) un creux, dans lequel la partie de réception de mécanisme à crans (12) est logée.

7. Machine-outil à main selon l'une quelconque des revendications 4 à 6, **caractérisée en ce que** le côté ouvert du pot de la partie de dissipation de chaleur (15) est tourné vers le porte-outil (7).

8. Machine-outil à main selon l'une quelconque des revendications 1 à 7, **caractérisée en ce que** la partie de dissipation de chaleur (15) s'étend jusqu'au côté frontal (2a) du boîtier (2) voisin du porte-outil (7).

9. Machine-outil à main selon l'une quelconque des revendications 1 à 8, **caractérisée en ce que** la partie de dissipation de chaleur (15) est constituée de métal.

10. Machine-outil à main selon l'une quelconque des revendications 2 à 9, **caractérisée en ce que** les brides de maintien (19) recouvrent en direction axiale un palier de broche (9), dans laquelle un corps annulaire de la partie de réception de mécanisme à crans (12), portant les brides de maintien (19), est disposé entre le palier de broche (9) et le côté frontal (2a) du boîtier (2).
